# EUROPÄISCHE PATENTSCHRIFT

(11) **EP 4 246 031 B1**
(45) Veröffentlichungstag und Bekanntmachung des Hinweises auf die Patenterteilung: **09.07.2025**
(21) Anmeldenummer: 23161560.0
(22) Anmeldetag: 13.03.2023
(51) Int. Cl.: F17C 13/04

(54) **FÜHRUNGSVORRICHTUNG ZUM ANSCHLUSS EINER FLUIDKARTUSCHE**
GUIDE DEVICE FOR CONNECTING A FLUID CARTRIDGE
DISPOSITIF DE GUIDAGE POUR CONNECTER UNE CARTOUCHE DE FLUIDE

(30) Priorität: 17.03.2022 DE 102022202666
(43) Veröffentlichungstag der Anmeldung: 20.09.2023
(73) Patentinhaber: BLANCO GmbH + Co KG, 75038 Oberderdingen (DE)
(72) Erfinder: Keller, Stefan, 74374 Zaberfeld (DE)
(74) Vertreter: Ullrich & Naumann PartG mbB

(56) Entgegenhaltungen:
- EP-A1- 3 614 036
- EP-A1- 3 686 153
- EP-B1- 1 896 220
- WO-A1-2019/183456
- GB-A- 2 444 924

## Beschreibung

Die Erfindung betrifft eine Führungsvorrichtung zum Anschluss einer Fluidkartusche, insbesondere einer CO₂-Druckgasflasche, insbesondere für Sanitäranwendungen, umfassend einen oberen Bereich zum Festlegen der Führungseinrichtung an einem Anschluss einer Fluidleitung und einen unteren Bereich zum Einführen der Fluidkartusche in die Führungsvorrichtung in einer Einführrichtung, der zumindest teilweise die Fluidkartusche umgibt.

Obwohl die vorliegende Erfindung allgemein auf beliebige Fluidkartuschen anwendbar ist, wird die vorliegende Erfindung in Bezug auf CO₂-Druckgasflaschen für Getränkeanlagen im Küchenbereich erläutert.

CO₂-Kartuschen werden beispielsweise im Küchenbereich zur Karbonisierung von Wasser verwendet, um "Sprudel" herzustellen. Hierzu werden diese in einem Unterschrank an eine entsprechende Leitung für eine Karbonisierungseinrichtung angeschlossen. Mittels einer entsprechenden Sanitärarmatur können diese dann durch einen Nutzer ausgegeben werden.

Die CO₂-Kartusche enthält üblicherweise flüssiges CO₂, sodass diese zwingend hochkant angeordnet werden muss. Hierzu wird die Kartusche von unten in eine weiter oben angeordnete Aufnahme frei hängend und ohne Sichtkontakt eingeschraubt. Eine trichterförmige Einführhilfe unterstützt den Nutzer bei dem Einsetzen der Kartusche. Das Dokument WO 2019183456 A1 offenbart eine Führungsvorrichtung zum Anschluss einer Fluidkartusche.

Problematisch dabei ist, dass die CO₂-Kartusche eine sogenannte Berstscheibe aufweist, die seitlich an der CO₂-Kartusche angeordnet ist, was einen größeren Durchmesser der trichterförmigen Einführhilfe als eigentlich nötig bedingt. Insofern wird das Einführen und Festlegen der CO₂-Kartusche dadurch erheblich erschwert.

Eine Aufgabe der vorliegenden Erfindung ist es daher, eine Führungsvorrichtung zum Anschluss einer Fluidkartusche anzugeben, welche eine verbesserte Nutzererfahrung beim Einführen und Festlegen der CO₂-Kartusche beansprucht und gleichzeitig ein zuverlässigeres und schnelleres Einführen und Festlegen derselben ermöglicht, Eine weitere Aufgabe der vorliegenden Erfindung ist es, eine alternative Führungsvorrichtung zum Anschluss einer Fluidkartusche anzugeben.

Die vorliegende Erfindung löst die vorstehend genannten Aufgaben bei einer Führungsvorrichtung zum Anschluss einer Fluidkartusche, insbesondere einer CO₂-Druckgasflasche, insbesondere für Sanitäranwendungen, umfassend einen oberen Bereich zum Festlegen der Führungseinrichtung an einem Anschluss einer Fluidleitung und einen unteren Bereich zum Einführen der Fluidkartusche in die Führungsvorrichtung in einer Einführrichtung, der zumindest teilweise die Fluidkartusche umgibt, dadurch, dass in zumindest einem der beiden Bereiche, insbesondere zumindest in dem unteren Bereich, zumindest ein sich radial nach innen erstreckendes Führungselement angeordnet ist.

Einer der damit erzielten Vorteile ist, dass insgesamt die Nutzererfahrung verbessert wird, da die Fluidkartusche einfacher und schneller mittels der Führungsvorrichtung an die jeweilige Leitung auch ohne Sichtkontakt auf den jeweiligen Anschlussbereich angeschlossen werden kann.

Der Begriff "Fluid" ist im weitesten Sinne zu verstehen und bezieht sich, insbesondere in den Ansprüchen, vorzugsweise in der Beschreibung auf eine Flüssigkeit, ein Flüssigkeitsgemisch, ein Gas, ein Gasgemisch oder Kombinationen hiervon.

Der Begriff "Kartusche" ist im weitesten Sinne zu verstehen und bezieht sich, insbesondere in den Ansprüchen, vorzugsweise in der Beschreibung, auf jegliche Art von Behältnis zur Aufnahme eines oder mehrerer Fluide, welches insbesondere austauschbar angeordnet ist.

Der Begriff "Sanitär" ist im weitesten Sinne zu verstehen und bezieht sich, insbesondere in den Ansprüchen, vorzugsweise in der Beschreibung, allgemein auf den Küchenbereich, den Bad- oder Waschküchenbereich sowie den Heizungsbereich.

Weitere Merkmale, Vorteile und weitere Ausführungsformen der Erfindung sind im Folgenden beschrieben oder werden dadurch offenbar.

Gemäß einer vorteilhaften Weiterbildung der Erfindung ist der untere Bereich trichterförmig ausgebildet. Vorteil hiervon ist, dass keine senkrechte, sondern auch eine leicht gegenüber der Achse des Trichters geneigte Einführung der Kartusche in den Trichter ermöglicht wird, was insgesamt die Einführbarkeit der Fluidkartusche verbessert.

Gemäß einer weiteren vorteilhaften Weiterbildung der Erfindung sind mehrere sich radial nach innen erstreckende Führungselemente, insbesondere vier Führungselemente, angeordnet. Damit kann eine zuverlässige Führung der Fluidkartusche bereitgestellt werden.

Gemäß einer weiteren vorteilhaften Weiterbildung der Erfindung sind die Führungselemente symmetrisch zueinander im unteren Bereich angeordnet. Vorteil hiervon ist eine gleichmäßige Führung der Fluidkartusche beim Einführen in die Führungsvorrichtung.

Gemäß einer weiteren vorteilhaften Weiterbildung der Erfindung ist im unteren Bereich zumindest eine Aussparung angeordnet. Mittels der zumindest einen Aussparung wird eine einfache Herstellbarkeit der Führungsvorrichtung bereitgestellt, da mittels der Aussparung beispielsweise Hinterschneidungen vermieden werden können.

Gemäß einer weiteren vorteilhaften Weiterbildung der Erfindung erstreckt sich die zumindest eine Aussparung von dem zumindest einen Führungselement in Richtung des oberen Bereichs, insbesondere wobei die Aussparung L-förmig ausgebildet ist. Ein Vorteil hiervon ist, dass die Herstellbarkeit der Führungsvorrichtung, insbesondere der Führungselemente, noch weiter verbessert wird. Ein weiterer Vorteil ist, dass damit eine einheitliche Materialstärke der Führungsvorrichtung erreicht werden kann.

Gemäß einer weiteren vorteilhaften Weiterbildung der Erfindung sind die Anzahl von Aussparungen und die Anzahl der Führungselemente gleich. Auf diese Weise wird sichergestellt, dass keinerlei Hinterschneidungen für die Führungselemente notwendig sind. Insgesamt wird dadurch die Herstellbarkeit verbessert.

Gemäß einer weiteren vorteilhaften Weiterbildung der Erfindung ist das zumindest eine Führungselement im Wesentlichen im Querschnitt L-Förmig ausgebildet. Vorteil hiervon ist, dass dieses zum einen einfach mit einem radial nach innen ragenden Bereich hergestellt werden kann, zum anderen einen Bereich aufweist, der im Wesentlichen in Einführrichtung orientiert ist, sodass eine Führung entlang der Einführrichtung bereitgestellt werden kann.

Gemäß einer weiteren vorteilhaften Weiterbildung der Erfindung weist das zumindest eine Führungselement eine Abschrägung auf, die sich in radialer Richtung nach innen und entgegen der Einführrichtung erstreckt. Einer der damit erzielten Vorteile ist, dass bei einer Demontage der Fluidkartusche, wenn diese radiale Vorsprünge aufweist, diese an der Abschrägung abgleiten können, wenn ein Nutzer die Fluidkartusche entgegen der Einführrichtung aus der Führungsvorrichtung entnimmt.

Gemäß einer weiteren vorteilhaften Weiterbildung der Erfindung weist der untere Bereich zumindest teilweise Zylinderform auf. Damit kann im Bereich der Zylinderform Bauraum gespart werden.

Weitere wichtige Merkmale und Vorteile der Erfindung ergeben sich aus den Unteransprüchen, aus den Zeichnungen und aus der dazugehörigen Figurenbeschreibung anhand der Zeichnungen.

Bevorzugte Ausführungen und Ausführungsformen der vorliegenden Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile oder Elemente beziehen.

Dabei zeigt in schematischer Form
- Figur 1: eine Führungsvorrichtung gemäß einer Ausführungsform der vorliegenden Erfindung im Querschnitt;
- Figur 2: die Führungsvorrichtung gemäß Figur 1 der vorliegenden Erfindung im Querschnitt; und
- Figur 3: die Führungsvorrichtung gemäß Figur 1 und 2 der vorliegenden Erfindung in einer Übersichtsdarstellung.

Figur 1 zeigt eine Führungsvorrichtung gemäß einer Ausführungsform der vorliegenden Erfindung im Querschnitt, Figur 2 die Führungsvorrichtung gemäß Figur 1 der vorliegenden Erfindung im Querschnitt und Figur 3 die Führungsvorrichtung gemäß Figur 1 und 2 der vorliegenden Erfindung in einer Übersichtsdarstellung.

In den Figuren 1 und 2 sind unterschiedliche querschnittliche Darstellungen einer Führungsvorrichtung 1 gezeigt und in Figur 3 ist eine Übersichtsdarstellung der Führungsvorrichtung 1 gezeigt. Die Führungsvorrichtung 1 ist in ihrem oberen Bereich 2 hohlzylinderförmig ausgebildet und weist in ihrem oberen Bereich 2 eine Festlegungseinrichtung 20 auf, die hier mittels L-förmig ausgebildeter Haken 21, die umfänglich verteilt sind, an einen Außenumfang einer zylinderförmigen Anschlusseinrichtung für eine CO₂-Flüssiggasflasche eingeklipst werden können. Die Festlegungseinrichtung 20 weist weiter ein im Durchmesser kleineres Innengewinde auf, welches sich durch den oberen Bereich 2 der Festlegungseinrichtung 20 in Figur 1 nach unten bis in einen unteren Bereich 3 der Führungsvorrichtung 1 erstreckt. Der untere Bereich 3 weist dabei im Wesentlichen von oben nach unten drei Unterbereiche 31, 32, 33 auf. Der erste Unterbereich 31 ist zylinderförmig und weist einen Durchmesser auf, der größer ist als der Durchmesser des oberen Bereichs 2. Der zweite Unterbereich 32 weist im Querschnitt S-Form auf mit kontinuierlich vergrößerndem Durchmesser. Der dritte Unterbereich 33 schließt sich an den zweiten Unterbereich 32 an und weist Hohlzylinderform 10 mit konstantem Durchmesser auf. Insoweit bilden die beiden Unterbereiche 31, 32 im Wesentlichen die Form einer Glocke oder eines Trichters 6.

Im ersten Unterbereich 31 sind nun radial nach innen vorstehende Führungselemente 5 angeordnet. Diese sind im Wesentlichen in Einführrichtung 4 angeordnet und seitlich abgerundet. Mit anderen Worten sind diese im Querschnitt im Wesentlichen L-förmig ausgebildet, wobei der längere Schenkel schräg radial nach innen und in Richtung der Einführrichtung 4 ausgebildet ist. Jedes Führungselement 5 weist somit insgesamt im Wesentlichen eine Viertelkugel auf, die radial nach außen - radiale Richtung 9 - offen ist, ebenso wie auf der Seite des Führungselements 5 benachbart zum oberen Bereich 2. Die Oberseite des jeweiligen Führungselements 5 weist entgegen der Einführrichtung 4 und radial nach innen eine Abschrägung 8 auf, sodass ein radialer Vorsprung einer Fluidkartusche bei Entnahme derselben, also bei Führen der Fluidkartusche entgegen der Einführrichtung 4, an den Führungselementen 5 nicht aufsitzt, sondern entlang der Abschrägung 8 gleiten kann.

In axialer Richtung ausgehend von den Führungselementen 5 erstrecken sich in der gleichen Breite Aussparungen 7 in Richtung auf den oberen Bereich 2. Diese sind dabei nicht nur im ersten Unterbereich 31 des zweiten Bereichs 3 angeordnet, sondern erstrecken sich auch horizontal bis zu dem unteren Rand des oberen Bereichs 2.

Insgesamt kann die Führungsvorrichtung 1 ganz oder zumindest teilweise aus insbesondere verstärktem Kunststoff und/oder Metall hergestellt sein. Vorzugsweise sind die Führungselemente 5 symmetrisch entlang des Innenumfangs des unteren Bereichs 3 auf der gleichen Höhe entlang der Symmetrieachse der Führungsvorrichtung 1 verteilt.

Zusammenfassend weist zumindest eine der Ausführungsformen der Erfindung zumindest einen der folgenden Vorteile auf und/oder stellt zumindest eines der folgenden Merkmale bereit:
- Hohe Nutzerzufriedenheit.
- Einfache und schnelle Festlegung von Fluidkartuschen.
- Hohe Zuverlässigkeit beim Einführen und Festlegen von Fluidkartuschen.

Obwohl die vorliegende Erfindung anhand bevorzugter Ausführungsbeispiele beschrieben wurde, ist sie nicht darauf beschränkt, sondern auf vielfältige Weise modifizierbar.

### Bezugszeichenliste

- 1: Führungsvorrichtung
- 2: Oberer Bereich
- 3: Unterer Bereich
- 4: Einführrichtung
- 5: Führungselement
- 6: Trichterförmiger unterer Bereich
- 7: Aussparung
- 8: Abschrägung
- 9: Radiale Richtung
- 10: Zylinderförmiger unterer Bereich
- 20: Festlegungseinrichtung
- 21: Haken
- 31: Unterbereich
- 32: Unterbereich
- 33: Unterbereich

## Patentansprüche

1. Führungsvorrichtung (1) zum Anschluss einer Fluidkartusche, insbesondere einer CO₂-Druckgasflasche, insbesondere für Sanitäranwendungen, umfassend einen oberen Bereich (2) zum Festlegen der Führungseinrichtung an einem Anschluss einer Fluidleitung und
einen unteren Bereich (3) zum Einführen der Fluidkartusche in die Führungsvorrichtung (1) in einer Einführrichtung (4), der zumindest teilweise die Fluidkartusche umgibt, **dadurch gekennzeichnet, dass**
in zumindest einem der beiden Bereiche (2, 3), insbesondere zumindest in dem unteren Bereich (3), zumindest ein sich radial nach innen erstreckendes Führungselement (5) angeordnet ist.

2. Führungsvorrichtung (1) gemäß Anspruch 1, **dadurch gekennzeichnet, dass** der untere Bereich (3) trichterförmig (6) ausgebildet ist.

3. Führungsvorrichtung (1) gemäß einem der Ansprüche 1-2, **dadurch gekennzeichnet, dass** mehrere sich radial nach innen erstreckende Führungselemente (5), insbesondere vier Führungselemente (5), angeordnet sind.

4. Führungsvorrichtung (1) gemäß Anspruch 3, **dadurch gekennzeichnet, dass** die Führungselemente (5) symmetrisch zueinander im unteren Bereich (3) angeordnet sind.

5. Führungsvorrichtung (1) gemäß einem der Ansprüche 1-4, **dadurch gekennzeichnet, dass** im unteren Bereich (3) zumindest eine Aussparung (7) angeordnet ist.

6. Führungsvorrichtung (1) gemäß Anspruch 5, **dadurch gekennzeichnet, dass** die zumindest eine Aussparung (7) sich von dem zumindest einen Führungselement (5) in Richtung des oberen Bereichs (2) erstreckt, insbesondere wobei die Aussparung (7) L-förmig ausgebildet ist.

7. Führungsvorrichtung (1) gemäß Anspruch 5 oder 6, **dadurch gekennzeichnet, dass** die Anzahl von Aussparungen (7) und die Anzahl der Führungselemente (5) gleich sind.

8. Führungsvorrichtung (1) gemäß einem der Ansprüche 1-7, **dadurch gekennzeichnet, dass** das zumindest eine Führungselement (5) im Wesentlichen im Querschnitt L-Förmig ausgebildet ist.

9. Führungsvorrichtung (1) gemäß einem der Ansprüche 1-8, **dadurch gekennzeichnet, dass** das zumindest eine Führungselement (5) eine Abschrägung (8) aufweist, die sich in radialer Richtung (9) nach innen und entgegen der Einführrichtung (4) erstreckt.

10. Führungsvorrichtung (1) gemäß einem der Ansprüche 1-9, **dadurch gekennzeichnet, dass** der untere Bereich (3) zumindest teilweise Zylinderform (10) aufweist.

## Claims

1. Guiding apparatus (1) for connecting a fluid cartridge, in particular a CO₂ pressurised gas bottle, in particular for sanitary applications, comprising an upper region (2) for securing the guiding device to a connection of a fluid line, and
a lower region (3) for introducing the fluid cartridge into the guiding apparatus (1) in an introduction direction (4) which at least partially surrounds the fluid cartridge, **characterised in that**
in at least one of the two regions (2, 3), in particular at least in the lower region (3), at least one radially inwardly extending guiding element (5) is arranged.

2. Guiding apparatus (1) according to claim 1, **characterized in that** the lower region (3) is in the form of a funnel (6).

3. Guiding apparatus (1) according to either of claims 1 to 2, **characterised in that** a plurality of radially inwardly extending guiding elements (5), in particular four guiding elements (5), are arranged.

4. Guiding apparatus (1) according to claim 3, **characterised in that** the guiding elements (5) are arranged symmetrically with respect to each other in the lower region (3).

5. Guiding apparatus (1) according to any one of claims 1 to 4, **characterised in that** at least one recess (7) is arranged in the lower region (3).

6. Guiding apparatus (1) according to claim 5, **characterised in that** the at least one recess (6) extends from the at least one guiding element (5) in the direction of the upper region (2), in particular wherein the recess (7) is constructed in an L-shaped manner.

7. Guiding apparatus (1) according to claim 5 or 6, **characterised in that** the number of recesses (7) and the number of guiding elements (5) are identical.

8. Guiding apparatus (1) according to any one of claims 1 to 7, **characterised in that** the at least one guiding element (5) is constructed to be substantially L-shaped in cross-section.

9. Guiding apparatus (1) according to any one of claims 1 to 8, **characterised in that** the at least one guiding element (5) has a chamfer (8) which extends inwards in the radial direction (9) and counter to the introduction direction (4).

10. Guiding apparatus (1) according to any one of claims 1 to 9, **characterised in that** the lower region (3) at least partially has a cylindrical form (10).

## Revendications

1. Dispositif de guidage (1) pour le raccordement d'une cartouche de fluide, plus particulièrement d'une bouteille de gaz comprimé de CO₂, plus particulièrement pour des applications sanitaires, comprenant
une zone supérieure (2) pour la fixation du dispositif de guidage à un raccord d'une conduite de fluide et
une zone inférieure (3) pour l'introduction de la cartouche de fluide dans le dispositif de guidage (1) dans une direction d'introduction (4), qui entoure au moins partiellement la cartouche de fluide, **caractérisé en ce que**
au moins un élément de guidage (5) s'étendant radialement vers l'intérieur est disposé dans au moins l'une des deux zones (2, 3), plus particulièrement au moins dans la zone inférieure (3).

2. Dispositif de guidage (1) selon la revendication 1, **caractérisé en ce que** la zone inférieure (3) est de forme conique (6).

3. Dispositif de guidage (1) selon l'une des revendications 1 à 2, **caractérisé en ce que** plusieurs éléments de guidage (5) s'étendant radialement vers l'intérieur, plus particulièrement quatre éléments de guidage (5), sont disposés.

4. Dispositif de guidage (1) selon la revendication 3, **caractérisé en ce que** les éléments de guidage (5) sont disposés symétriquement les uns par rapport aux autres dans la zone inférieure (3).

5. Dispositif de guidage (1) selon l'une des revendications 1 à 4, **caractérisé en ce qu'**au moins un évidement (7) est disposé dans la zone inférieure (3).

6. Dispositif de guidage (1) selon la revendication 5, **caractérisé en ce que** l'au moins un évidement (7) s'étend de l'au moins un élément de guidage (5) en direction de la zone supérieure (2), plus particulièrement dans lequel l'évidement (7) est de forme en L.

7. Dispositif de guidage (1) selon la revendication 5 ou 6, **caractérisé en ce que** le nombre d'évidements (7) et le nombre d'éléments de guidage (5) sont égaux.

8. Dispositif de guidage (1) selon l'une des revendications 1 à 7, **caractérisé en ce que** l'au moins un élément de guidage (5) présente une section transversale globalement essentiellement en forme de L.

9. Dispositif de guidage (1) selon l'une des revendications 1 à 8, **caractérisé en ce que** l'au moins un élément de guidage (5) présente un chanfrein (8) qui s'étend radialement (9) vers l'intérieur et à l'encontre de la direction d'introduction (4).

10. Dispositif de guidage (1) selon l'une des revendications 1 à 9, **caractérisé en ce que** la zone inférieure (3) présente au moins partiellement une forme cylindrique (10).
